# EUROPÄISCHE PATENTSCHRIFT

(11) **EP 0 136 458 B1**
(45) Veröffentlichungstag und Bekanntmachung des Hinweises auf die Patenterteilung: **20.01.1988**
(21) Anmeldenummer: 84109047.5
(22) Anmeldetag: 31.07.1984
(51) Int. Cl.: F25D 3/12

(54) **Behälter zum Kühlen eines Kühlgutes**
Container for cooling an article to be cooled
Récipient pour refroidir de la marchandise à garder au froid

(30) Priorität: 08.08.1983 CH 4302/83
(43) Veröffentlichungstag der Anmeldung: 10.04.1985
(73) Patentinhaber: Firma Heinrich Bucher, CH-8117 Fällanden (CH)
(72) Erfinder: Bucher, Peter, CH-8330 Pfäffikon (CH)
(74) Vertreter: EGLI-EUROPEAN PATENT ATTORNEYS

(56) Entgegenhaltungen:
- EP-A- 0 000 217
- EP-A- 0 076 079
- DE-A- 2 623 879
- FR-A- 2 382 658
- GB-A- 1 604 421
- NL-A- 8 001 212
- US-A- 1 921 147
- US-A- 2 095 008
- US-A- 3 217 791
- US-A- 3 695 056
- US-A- 3 854 454

## Beschreibung

Die Erfindung betrifft einen Behälter zum Kühlen eines Kühlgutes unter Verwendung von Trockeneis, in dessen Innenraum das in einem Kühlmittelteil (3) gelagerte Trockeneis (17) von einem Kühlgutteil (1) durch eine Zwischenwand (10) getrennt ist, wobei eine mit Wärmeleitflächen versehene Wärmeübertragung für den Wärmefluss zwischen dem Kühlmittelteil und dem Kühlgutteil vorgesehen ist.

Kühlbehälter zum Kühlen eines Kühlgutes sind in verschiedenen Ausführungen bekannt. Bei einem bekannten Kühlbehälter (US-A-2 095 008) ist ein Kühlgutteil von einem Behälter zur Aufnahme von Trockeneis getrennt. Für die Wärmeübertragung ist ein teilweise mit einem Kältemittel gefüllter plattenförmig aufgebauter Kühlkörper vorgesehen, dessen Verdampfungsteil sich im Kühlgutteil und dessen Kondensationsteil sich im Trockeneisbehälter befindet.

Der Kühlbehälter kann auch fahrbar ausgebildet sein (US-A-1 921 147). Der Hohlkörper überdeckt hier den Kühlgutteil und umgibt zudem den Trockeneisbehälter.

Bei diesen beiden bekannten Kühlbehältern ragt der Kühlkörper mit Leitflächen in den Kühlgutteil, wodurch die Reinigung des Kühlgutteils erschwert wird.

Bei einem weiteren bekannten Kühlbehälter (DE-A-26 23 879) wird ein Wärmerohr verwendet, das mit seinem Verdampferteil in den Kühlgutteil und mit einem Kondensationsteil in ein Tiefkühlteil ragt. Das Rohr liegt in der Wandisolation des Kühlbehälters und wird in seinem Betrieb durch einen Regler geregelt. Die im Kälteteil benötigte Kälte wird durch ein kompressorbetriebenes Kühlsystem erzeugt, was entsprechend aufwendig ist.

Aufgabe der Erfindung ist es, einen mit Trockeneis betriebenen Kühlbehälter der eingangs beschriebenen Art so auszugestalten, dass der Wärmestrom zwischen den warmen und kalten Zonen wesentlich erhöht wird und dadurch eine bessere und gleichmässigere Verteilung der Temperatur im Kühlmittelteil erzielt werden kann.

Diese Aufgabe wird gemäss der Erfindung dadurch gelöst, dass die Wärmeübertragungsvorrichtung im Hohlraum angeordnet ist und durch abgebogene Wärmerohre gebildet ist, wobei der kalte Teil am Boden des Kühlmittelteils und der warme Teil an den Seitenwänden des Kühlgutteils anliegt.

Ausführungsbeispiele der Erfindung sind in der Zeichnung dargestellt und nachfolgend beschrieben. Es zeigen :
Fig. 1 einen Querschnitt eines Behälters zum Kühlen eines Kühlgutes mit im Kühlmittelteil abgebogenen Wärmerohren,
Fig. 2 eine Variante des Behälters nach Fig. 1 und
Fig. 3 einen vergrössert dargestellten Schnitt längs der Linie 111-111 in Fig. 1.

Die Erfindung geht von der Ueberlegung aus, dass eine Verbesserung der Temperaturverhältnisse in den bekannten Kühlgutbehältern, die mit einem Kühlmittelvorrat arbeiten, nur dann erreicht werden kann, wenn der Wärmestrom zwischen dem Kühlmittel 1, und dem Kühlmittelteil 3 wesentlich erhöht wird, damit die auftretenden Wärmeverluste gedeckt werden können. Dies gelingt, wenn mindestens ein Wärmerohr 7 eingesetzt wird, bei dem der warme Teil in den Kühlgutteil 1 und der kalte Teil in den Kühlmittelteil 3 ragt. Liegt zwischen dem Kühlgutteil 1 und dem Kühlmittelteil 3 ein Abstand, wird in diesem Teil das Kühlrohr 7 durch eine Isolierung 8 geschützt. Beim praktischen Einsatz des Wärmerohrs 7 liegt meistens zwischen den beiden Teilen 1, 3 kein Abstand vor.

Der in Fig. 1 dargestellte fahrbare Kühlgutbehälter weist einen Kühlgutteil 1 mit einer Isolierung 5, einen Kühlmittelteil 3 mit einer Isolierung, eine mit einer Isolierung versehene Zwischenwand 10 und Fahrrollen 11 auf. Im Kühlgutteil 1 liegt zwischen zwei Metallwänden 12, z. B. aus Aluminium, der eigentliche Lagerraum für das Kühlgut, das in Portionen 13 auf Tablaren 14 gelagert ist.

Zwischen den Metallwänden 12 und der senkrechten Wandung des Behälters liegen zwei schmale, senkrecht verlaufende Räume 15, in denen mindestens ein Wärmerohr 7 angeordnet ist, das sich durch den Kühlgutteil 1 erstreckt und in den Kühlmittelteil 3 ragt. Die Zahl der Wärmerohre 7 hängt von der im eigentlichen Kühlraum zu erreichenden Temperatur ab.

Um den erforderlichen hohen Wärmestrom zu ermöglichen, muss das Wärmerohr 7 sowohl im kalten Teil als auch im warmen Teil mit Mitteln zur Verbesserung der Wärmeleitung versehen werden. Beim Behälter nach Fig. 1 wird dies dadurch erreicht, dass im warmen Teil, siehe Fig. 3, das Wärmerohr 7 unmittelbar an der Metallwand 12 befestigt ist und dort ein guter Kontakt vorliegt. Die Metallwand 12 ist in diesem Fall ein Wärmeleitblech, durch das der Wärmeübergang an das Wärmerohr 7 verbessert wird.

Im Kühlmittelteil 3 ist der kalte Teil des Wärmerohrs 7 abgebogen und mit Rippen 16 versehen. Der Kühlmittelvorrat 17 liegt auf einem Boden 18, der auf seiner Unterseite in Kontakt mit den Rippen 16 steht.

In Fig. 2 ist dargestellt, dass der Boden 18, auf dem das Kühlmittel 17 liegt, selbst als Wärmeleitblech eingesetzt ist. Es liegt somit dieselbe Anordnung vor, wie sie in Fig. 3 für den warmen Teil des Wärmerohrs 7 vorgesehen ist. Ist der Boden 18 als ein schiebbares Tablar ausgebildet, ist für einen guten Kontakt mit dem kalten Teil des Wärmerohrs bzw. der Wärmerohre 7 zu sorgen. Zweckmässig besteht der Boden 18 wie auch die Metallwände 12 aus einem gut wärmeleitenden Material, z. B. Aluminium.

Der beschriebene Kühlgutbehälter zeichnet sich durch eine grosse Einfachheit aus. Die Verwendung von Wärmerohren 7 erlaubt es, im Kühlgutteil 1 eine bessere und gleichmässigere Temperaturverteilung zu erreichen und so die Wärmeverluste durch die Behälterwände vollständig zu decken.

Falls im Kühlmittel 1 gegebenenfalls noch geringe Temperaturunterschiede bestehen, kann durch örtliche Vermehrung oder Verminderung von Wärmeleitflächen der gewünschte Ausgleich erreicht werden. Es kann hierbei die Wärme auch aus denjenigen Stellen abgeführt werden, die vom Kühlmittelteil 3 weiter entfernt sind. Andererseits kann es bei hohem Wärmeübergang zweckmässig sein, das Wärmerohr 7 partiell mit einer Isolierung zu versehen.

Damit das Wärmerohr 7 selbst eine grössere Kühlfläche aufweist, kann sein Querschnitt vom Kreisquerschnitt abweichen und z. B. Rechteckquerschnitt aufweisen. Das Material des Rohres kann auch Kunststoff sein. Das Rohr muss immer völlig dicht sein. Die Rückleitung der Flüssigkeit durch Kapillarwirkung ist vor allem dann erforderlich, wenn der kalte Teil des Wärmerohres unter dem warmen Teil desselben liegt ; die Innenwand des Wärmerohres ist dann mit einer Schicht Kapillarmaterial belegt, die den Transport der Flüssigkeit in den warmen Teil des Wärmerohres gewährleistet.

Der in Fig. 1 dargestellte Wagen kann zur Aufbewahrung von Mahlzeiten, Lebensmitteln dienen und zur Versorgung von Flugpassagieren eingesetzt werden.

## Patentansprüche

Behälter zum Kühlen eines Kühlgutes unter Verwendung von Trockeneis, in dessen Innenraum das in einem Kühlmittelteil (3) gelagerte Trockeneis (17) von einem Kühlgutteil (1) durch eine Zwischenwand (10) getrennt ist, wobei eine mit Wärmeleitflächen versehene Wärmeübertragungsvorrichtung (7) für den Wärmefluss zwischen dem Kühlmittelteil und dem Kühlgutteil vorgesehen ist, dadurch gekennzeichnet, dass ein Hohlraum zwischen dem Behälter und dem Kühlmittel- und Kühlgutteil vorgesehen ist, dass die Wärmeübertragungsvorrichtung im Hohlraum angeordnet ist und durch abgebogene Wärmerohre gebildet ist, wobei der kalte Teil am Boden des Kühlmittelteiles und der warme Teil an den Seitenwänden des Kühlgutteiles anliegt.

## Claims

Container for cooling cooled goods using dry ice, in the inner space of which the dry ice (17) stored in a cooling agent part (3) is separated from a cooled goods part (1) by an intermediate wall (10), wherein a heat transfer apparatus (7) provided with heat conducting surfaces is provided for the heat flow between the cooling agent part and the cooled goods part, characterised in that a hollow space between the container and the cooling agent and cool goods part is provided. that the heat transfer device is arranged in the hollow space and constituted by bent off heat pipes, whereof the cold part lies against the floor of the cooling agent part and the warm part against the side walls of the cooled goods part.

## Revendications

Récipient pour refroidir de la marchandise à garder au froid au moyen de glace sèche, à l'intérieur duquel la glace sèche (17) placée dans une partie réservée au produit réfrigérant (3) est séparée de la partie (1) réservée à la marchandise à garder au froid par une paroi intermédiaire (10) et qui comporte un dispositif (7) de transfert de la chaleur muni de surfaces conductrices de la chaleur et assurant le passage de la chaleur entre la partie réservée au produit réfrigérant et la partie réservée à la marchandise à garder au froid, caractérisé en ce qu'une cavité est prévue entre le récipient et les parties réservées au produit réfrigérant et à la marchandise à garder au froid, en ce que le dispositif de transfert de la chaleur est placé dans cette cavité et est constitué par des tubes de chaleur incurvés, la partie froide se trouvant au niveau du fond de la partie réservée au produit réfrigérant et la partie chaude se trouvant au niveau des parois latérales de la partie réservée à la marchandise à garder au froid.
